# EUROPÄISCHE PATENTSCHRIFT

(11) **EP 0 925 453 B1**
(45) Veröffentlichungstag und Bekanntmachung des Hinweises auf die Patenterteilung: **30.06.2004**
(21) Anmeldenummer: 97919011.3
(22) Anmeldetag: 29.08.1997
(51) Int. Cl.: F04C 2/344, F04C 15/00

(54) **FLÜGELZELLENPUMPE**
VANE CELL PUMP
POMPE A CELLULES SEMI-ROTATIVES

(30) Priorität: 04.09.1996 DE 19635801
(43) Veröffentlichungstag der Anmeldung: 30.06.1999
(73) Patentinhaber: ZF FRIEDRICHSHAFEN Aktiengesellschaft, 88038 Friedrichshafen (DE)
(72) Erfinder: MERZ, Johann, D-73527 Schwäbisch Gmünd (DE)
(74) Vertreter: Wiechmann, Manfred
(86) Internationale Anmeldenummer: PCT/EP1997/004713
(87) Internationale Veröffentlichungsnummer: WO 1998/010192

(56) Entgegenhaltungen:
- DE-A- 1 553 008
- DE-A- 4 120 757
- DE-A- 4 416 077
- FR-A- 2 372 970

## Beschreibung

Die Erfindung betrifft eine Flügelzellenpumpe zum Fördern von Drucköl aus einem Behälter zu einem Verbraucher. In einem Innenraum eines topfförmigen Gehäusedeckels der Flügelzellenpumpe ist ein Pumpenpaket, bestehend aus einem Rotor, mehreren Arbeitsschiebern und einem Kurvenring, eingesetzt. Zwischen dem Kurvenring und dem Rotor sind durch die Arbeitsschieber unterteilte Arbeitskammern gebildet, die in axialer Richtung durch Steuerplatten begrenzt sind. An den topfförmigen Gehäusedeckel schließt auf der einen Seite ein Lagergehäuse an, das Saug- und Druckkanäle enthält, die die Arbeitskammern mit dem Sauganschluß, einem Stromregelventil und einem Druckbegrenzungsventil verbinden. Als Arbeitsschieber kommen Rollen oder Flügel zum Einsatz.

Eine derartige Flügelzellenpumpe ist aus der, als nächstliegender Stand der Technik zu betrachtenden, DE 44 16 077 A1 bekannt. Diese Pumpe zeichnet sich durch eine gedrungene Bauweise und durch günstige Fertigungs-/Montagekosten aus. Eine Flügelzellenpumpe fördert das Öl nicht kontinuierlich, sondern ungleichförmig in Teilvolumina pro Umdrehung. Die zyklisch geförderten Volumina verursachen insbesondere auf der Druckseite Druckschwankungen, Druckschwingungen und/oder Pulsationen. Die Druckschwingungen werden von Einlaß- und Auslaßstößen überlagert, die beim Öffnen und Schließen der Arbeitskammern entstehen.

Die Erfindung geht von einer derartigen Bauform einer Flügelzellenpumpe aus und hat die Aufgabe, das durch die Pulsationen und Druckschwankungen verursachte Geräuschverhalten zu verbessern. Diese Aufgabe wird durch die im Anspruch 1 gekennzeichnete Pumpe dadurch gelöst, daß der auf der gegenüberliegenden Seite eines Lagergehäuses angeordnete topfförmige Gehäusedeckel axial verlängert ist und einen Tilger zum Dämpfen von Schwingungen enthält. Die Integration des Tilgers in den Deckel beansprucht nur wenig zusätzlichen Raum, stellt aber eine preisgünstige, raumsparende Lösung zur wirksamen Pulsationsdämpfung dar. In diesem Tilger wird ein Kolben angeordnet.

Vorteilhafte Ausführungsformen und weitere Tilgerausführungen sind in den Ansprüchen 2 bis 7 angegeben.

Der außerdem im Gehäuse vorgesehene Fortsatz dient einer Steuerplatte mitsamt dem Pumpenpaket zur Abstützung unter Hochdruck und damit zur guten Abdichtung. So kann auf dem Fortsatz zur noch besseren Wirkung des Tilgers ein durch eine Feder belasteter Kolben geführt und der durch den Kolben entstehende rückwärtige Raum durch eine Dämpfungsbohrung im Fortsatz entlastet sein. Anstelle durch eine Feder kann der Kolben auch gegen einen Dichtring abgefedert sein. Dies ergibt eine besonders preiswerte Dämpfereinrichtung.

Nach einem Nebenanspruch befindet sich in dem Tilger ein Kolben, in welchem mehrere elastische Glieder eingesetzt sind. Der Kolben stützt sich in dieser Ausführungsform an einer abgedichteten Gehäusekante ab und schafft auf seiner Rückseite einen entlasteten Raum. Vorzugsweise sind als elastische Glieder kegelige Stopfen einem Elastomer in entsprechende Aussparungen eingesetzt, die sich in Richtung auf den entlasteten Raum verjüngen. Es hat sich gezeigt, daß sich die elastischen Glieder zu einer weiter verbesserten Schwingungsdämpfung eignen.

Nach einem weiteren Nebenanspruch befindet sich in dem Kolben eine Ringnut mit einem elastischen Ring. Die Ringnut ist über kleine Bohrungen mit einem entlasteten Raum verbunden. Durch Verdrängen des elastischen Ringes in die kleinen Bohrungen erreicht man gute Ergebnisse zur Senkung von Druckschwingungen.

Im folgenden wird die Erfindung anhand mehrerer in der Zeichnung dargestellter Ausführungsbeispiele näher erläutert.
Es zeigen:
- Fig. 1: einen Teil-Querschnitt durch einen Gehäusedeckel der erfindungsgemäßen Flügelzellenpumpe mit einem Tilgerraum;
- Fig. 2: einen Teil-Querschnitt nach Fig. 1 mit einem abgefederten Kolben;
- Fig. 3 und 4: Teil-Querschnitte entsprechend Fig. 1, in denen der Kolben gegen elastische Ringe abgefedert ist;
- Fig. 5: einen Teil-Querschnitt nach Fig. 1, in dem der Kolben elastische Glieder enthält und
- Fig. 6: einen Teil-Querschnitt nach Fig. 1 mit einem in eine Ringnut eines Kolbens eingesetzten elastischen Ring.

Die Flügelzellenpumpe weist einen Aufbau entsprechend der DE 44 16 077 A1 auf und ist nachfolgend nur an den für das Verständnis wichtigsten Bauteilen beschrieben.

In einem Druckraum 1 eines Gehäusedeckels 2 ist ein Pumpenpaket 3 eingesetzt. Ein Rotor 4 ist über eine Antriebswelle 5 in einem Lagergehäuse 2A abgestützt. Die Lagerstelle in dem Lagergehäuse 2A ist die alleinige Lagerung der Antriebswelle 5. Die Antriebswelle 5 stützt sich zweckmäßig in axialer Richtung nur an einem Fortsatz 6 des Gehäusedeckels 2 ab. Eine Dichtung 7 dichtet gegen den Hochdruck ab. Der Gehäusedeckel 2 ist durch Schrauben 8 am Lagergehäuse 2A befestigt. Das Pumpenpaket 3 weist in radialen Schlitzen des Rotors 4 geführte Arbeitsschieber 10 auf, die in einem Kurvenring 11 beim Umlaufen eine Hubbewegung ausführen. Zwischen dem Kurvenring 11, dem Rotor 4, den Arbeitsschiebern 10 und seitlichen Steuerplatten 12, 13 befinden sich Arbeitskammern. Nach der Erfindung ist der Gehäusedeckel 2 so erweitert, daß im Bereich des Fortsatzes 6 ein mit dem Druckraum 1 verbundener Tilger 14 entsteht. Diesen Tilger 14 wählt man so groß, daß Druckschwingungen der Flügelzellenpumpe wirksam gedämpft werden. Bei arbeitender Pumpe wird das gesamte Pumpenpaket 3 durch den Hochdruck vorteilhaft nach rechts gegen den Fortsatz 6 gedrückt, wodurch eine gute Spaltdichtung zwischen dem Pumpenpaket 3 und den Steuerplatten 12, 13 gesichert ist.

Die Fig. 2 zeigt eine Ausführungsform mit einem zusätzlichen Ringkolben 15, der auf einem Fortsatz 16 geführt ist. Der Ringkolben 15 ist in einem Tilger 17 angeordnet und zwischen dem Gehäusedeckel 2 und dem Fortsatz 16 abgedichtet (nicht dargestellt). Eine Feder 18 dämpft die Kolbenbewegungen. In dem Fortsatz 16 befindet sich noch eine Dämpfungsbohrung 20 mit engem Querschnitt. Mit einer derartigen Anordnung lassen sich auch starke Druckschwankungen zuverlässig dämpfen.

Nach Fig. 3 und 4 ist es zweckmäßig, anstelle der Feder 18, je nach Anwendung, einen im Querschnitt vollen 0-Dichtring 23 oder einen Hohlkammer-Dichtring 24 vorzusehen.

Fig. 5 zeigt eine weitere Ausführungsform eines Tilgers 17A mit kegeligen Gliedern 25 in einem Kolben 26. Die kegeligen Glieder 25 sind elastisch und nehmen die Druckschwankungen so auf, daß diese sich mehr oder weniger in kegelige Aussparungen 27 verdrängen lassen. Die Glieder 25 verjüngen sich in Richtung auf einen entlasteten Raum 28 hinter dem Kolben 26. Der entlastete Raum 28 ist durch eine Gehäusekante 2B gebildet, an der der Kolben 26 anliegt. Ein Pumpenpaket 3A ist an dem Kolben 26 abgestützt. Der Raum 28 ist über eine Dämpfungsbohrung 30 an den entlasteten Stirnraum 31 angeschlossen.

In Fig. 6 ist eine Variante mit einem in einem Tilger 32 angeordneten Kolben 33 gezeichnet. Der Kolben 33 enthält in einer Ringnut 34 einen elastischen Ring 35. Ein rückseitiger Raum 28A ist durch eine Dämpfungsbohrung 30A entlastet. In der Auflagefläche des elastischen Rings sind kleine Bohrungen 36 eingearbeitet, die wiederum als Verdrängungsraum für den Ring 35 dienen.

Bei den Ausführungsformen der Fig. 3 bis 6 kommen als elastische Glieder zweckmäßig Elastomere zur Anwendung.

### Bezugszeichen

- 1: Druckraum
- 2: Gehäusedeckel
- 2A: Lagergehäuse
- 2B: Gehäusekante
- 3: Pumpenpaket
- 3A: Pumpenpaket
- 4: Rotor
- 5: Antriebswelle
- 6: Fortsatz
- 7: Dichtung
- 8: Schraube
- 9: -
- 10: Arbeitsschieber
- 11: Kurvenring
- 12: Steuerplatte
- 13: Steuerplatte
- 14: Tilger
- 15: Ringkolben
- 16: Fortsatz
- 17: Tilger
- 17A: Tilger
- 18: Feder
- 19: -
- 20: Dämpfungsbohrung
- 21: -
- 22: -
- 23: 0-Dichtring
- 24: Hohlkammer-Dichtring
- 25: elastische Glieder
- 26: Kolben
- 27: Aussparungen
- 28: Raum (entlastet)
- 28A: Raum (entlastet)
- 29: -
- 30: Dämpfungsbohrung
- 30A: Dämpfungsbohrung
- 31: Stirnraum
- 32: Tilger
- 33: Kolben
- 34: Ringnut
- 35: elastischer Ring
- 36: kleine

## Patentansprüche

1. Flügelzellenpumpe zum Fördern von Drucköl aus einem Behälter zu einem Verbraucher mit folgenden Merkmalen:
- in einem Innenraum eines topfförmigen Gehäusedeckels (2) ist ein Pumpenpaket (3; 3A), bestehend aus einem Rotor (4), mehreren Arbeitsschiebern (10) und einem Kurvenring (11), eingesetzt;
- zwischen dem Kurvenring (11) und dem Rotor (4) sind durch den Arbeitsschieber (10) unterteilte Arbeitskammern gebildet, die in axialer Richtung durch Steuerplatten (12, 13) begrenzt sind;
- an den topfförmigen Gehäusedeckel (2) schließt auf der einen Seite ein Lagergehäuse (2A) an, das Saug- und Druckkanäle enthält, die die Arbeitskammern mit dem Sauganschluß, einem Stromregelventil und einem Druckbegrenzungssventil verbinden,
**gekennzeichnet durch** folgende Merkmale:
- auf der anderen Seite ist der topfförmige Gehäusedeckel (2) axial verlängert und enthält einen Tilger (14; 17; 17A oder 32) zum Dämpfen von Schwingungen und
- in dem Tilger (14; 17; 17A oder 32) ist ein Kolben (15; 26; 33) integriert.

2. Flügelzellenpumpe nach Anspruch 1, **dadurch gekennzeichnet, daß** der Gehäusedeckel (2) einen nach innen ragenden Fortsatz (6 oder 16) zum Abstützen des Pumpenpakets (3) trägt.

3. Flügelzellenpumpe nach Anspruch 2, **dadurch gekennzeichnet, daß** auf dem Fortsatz (6, 16) ein durch eine Feder (18) belasteter Kolben (15) geführt ist und ein rückseitiger Raum durch eine Dämpfungsbohrung (20) entlastet ist.

4. Flügelzellenpumpe nach Anspruch 3, **dadurch gekennzeichnet, daß** der Kolben (15) gegen einen Dichtring (23, 24) abgefedert ist.

5. Flügelzellenpumpe nach Anspruch 1, **gekennzeichnet durch** folgende Merkmale:
- in dem Tilger (17A) befindet sich ein Kolben (26), dessen rückseitiger Raum (28) **durch** eine Dämpfungsbohrung (30) entlastet ist;
- in dem Kolben (26) befinden sich mehrere elastische Glieder (25) und
- der Kolben (26) stützt über eine Gehäusekante (2B) das Pumpenpaket (3A) ab.

6. Flügelzellenpumpe nach Anspruch **5**, **gekennzeichnet durch** folgende Merkmale:
- die elastischen Glieder (25) sind kegelige Stopfen aus Kunststoff, die in entsprechende Aussparungen (27) eingesetzt sind und
- die elastischen Glieder (25) verjüngen sich in Richtung auf den rückseitigen Raum (28), der zwischen dem Kolben (26) und dem Gehäusedeckel (2) liegt.

7. Flügelzellenpumpe nach Anspruch 1, **gekennzeichnet durch** folgende Merkmale:
- in dem Tilger (32) befindet sich ein Kolben (33) mit einer Ringnut (34), in welcher eine elastische Scheibe (35) eingesetzt ist;
- die Ringnut (34) enthält kleine Bohrungen (36), in die sich die elastische Scheibe (35) teilweise verdrängen läßt und
- ein rückseitiger Raum (28A) des Kolbens (33) ist **durch** eine Dämpfungsbohrung (30A) entlastet.

## Claims

1. Vane cell pump for conveying pressurized oil out of a reservoir to a consumer, having the following features:
- a pump assembly (3; 3A), comprising a rotor (4), a plurality of work slides (10) and a cam ring (11), is inserted in an interior of a cup-shaped housing lid (2);
- work chambers which are subdivided by the work slide (10) are formed between the cam ring (11) and the rotor (4), which work chambers are delimited in the axial direction by control plates (12, 13);
- the cup-shaped housing lid (2) is adjoined on one side by a bearing housing (2A) which contains vacuum and pressure ducts which connect the work chambers to the vacuum connection, a flow-regulating valve and a pressure-limiting valve,
**characterized by** the following features:
- the cup-shaped housing lid (2) is extended axially on the other side and contains an absorber (14; 17; 17A or 32) for damping vibrations, and
- a plunger (15; 26; 33) is integrated in the absorber (14; 17; 17A or 32).

2. Vane cell pump according to Claim 1, **characterized in that** the housing lid (2) bears an inwardly protruding projection (6 or 16) to support the pump assembly (3).

3. Vane cell pump according to Claim 2, **characterized in that** a plunger (15) which is loaded by a spring (18) is guided on the projection (6, 16) and a rear chamber is relieved by a damping hole (20).

4. Vane cell pump according to Claim 3, **characterized in that** the plunger (15) is cushioned against a sealing ring (23, 24).

5. Vane cell pump according to Claim 1, **characterized by** the following features:
- a plunger (26) is situated in the absorber (17A), the rear chamber (28) of the said plunger (26) being relieved through a damping hole (30);
- a plurality of elastic members (25) are situated in the plunger (26), and
- the plunger (26) supports the pump assembly (3A) via a housing edge (2B).

6. Vane cell pump according to Claim 5, **characterized by** the following features:
- the elastic members (25) are conical plugs made of plastic which are inserted into corresponding cut-outs (27), and
- the elastic members (25) taper in the direction of the rear chamber (28) which lies between the plunger (26) and the housing lid (2).

7. Vane cell pump according to Claim 1, **characterized by** the following features:
- a plunger (33) having an annular groove (34) is situated in the absorber (32), in which annular groove (34) an elastic washer (35) is inserted;
- the annular groove (34) contains small holes (36) into which the elastic washer (35) can partially penetrate, and
- a rear chamber (28A) of the plunger (33) is relieved through a damping hole (30A).

## Revendications

1. Pompe à cellules semi-rotative pour refouler de l'huile sous pression d'un récipient vers un consommateur, ayant les caractéristiques suivantes :
- dans un espace interne d'un couvercle de boîtier (2) en forme de pot est inséré un ensemble de pompe (3 ; 3A) se composant d'un rotor (4), de plusieurs tiroirs de travail (10) et d'un anneau à cames (11) ;
- entre l'anneau à cames (11) et le rotor (4) sont formées des chambres de travail divisées par les tiroirs de travail (10), lesquelles sont limitées dans la direction axiale par des plaques de commande (12, 13) ;
- au couvercle de boîtier (2) en forme de pot se raccorde d'un côté un boîtier de palier (2A) qui contient des canaux d'aspiration et de pression, qui relient les chambres de travail au raccord d'aspiration, à une soupape de régulation du courant et à une soupape de limitation de la pression,
**caractérisée par** les caractéristiques suivantes :
- de l'autre côté, le couvercle de boîtier (2) en forme de pot est prolongé axialement et contient un amortisseur (14 ; 17 ; 17A ou 32) pour amortir les oscillations et
- dans l'amortisseur (14 ; 17 ; 17A ou 32) est intégré un piston (15 ; 26 ; 33).

2. Pompe à cellules semi-rotative selon la revendication 1, **caractérisée en ce que** le couvercle de boîtier (2) porte une saillie saillant vers l'intérieur (6 ou 16) pour supporter l'ensemble de pompe (3).

3. Pompe à cellules semi-rotative selon la revendication 2, **caractérisée en ce qu'**un piston (15) sollicité par un ressort (18) est guidé sur la saillie (6, 16) et un espace du côté arrière est déchargé par un alésage d'amortissement (20).

4. Pompe à cellules semi-rotative selon la revendication 3, **caractérisée en ce que** le piston (15) est amorti contre une bague d'étanchéité (23, 24).

5. Pompe à cellules semi-rotative selon la revendication 1, **caractérisée par** les caractéristiques suivantes :
- dans l'amortisseur (17A) se trouve un piston (26), dont l'espace du côté arrière (28) est déchargé par un alésage d'amortissement (30),
- dans le piston (26) se trouvent plusieurs organes élastiques (25) et
- le piston (26) supporte l'ensemble de pompe (3A) par le biais d'un bord de boîtier (2B).

6. Pompe à cellules semi-rotative selon la revendication 5 **caractérisée par** les caractéristiques suivantes :
- les organes élastiques (25) sont des bouchons coniques en plastique, qui sont insérés dans des évidements correspondants (27) et
- les organes élastiques (25) se rétrécissent dans la direction de l'espace du côté arrière (28), qui se situe entre le piston (26) et le couvercle de boîtier (2).

7. Pompe à cellules semi-rotative selon la revendication 1, **caractérisée par** les caractéristiques suivantes :
- dans l'amortisseur (32) se trouve un piston (33) avec une rainure annulaire (34), dans laquelle est insérée une rondelle élastique (35) ;
- la rainure annulaire (34) contient de petits alésages (36) dans lesquels la rondelle élastique (35) peut être partiellement déplacée et
- un espace du côté arrière (28A) du piston (33) est déchargé par un alésage d'amortissement (30A).
